# EUROPÄISCHE PATENTSCHRIFT

(11) **EP 0 267 927 B1**
(45) Veröffentlichungstag und Bekanntmachung des Hinweises auf die Patenterteilung: **07.02.1990**
(21) Anmeldenummer: 87902504.7
(22) Anmeldetag: 18.04.1987
(51) Int. Cl.: A43B 5/04, A63C 9/20

(54) **VORRICHTUNG ZUM LÖSBAREN VERBINDEN EINES SKISCHUHES**
DEVICE FOR RELEASABLE ATTACHMENT OF A SKI BOOT
DISPOSITIF POUR FIXER DE MANIERE LIBERABLE UNE CHAUSSURE DE SKI

(30) Priorität: 07.05.1986 AT 1220/86
(43) Veröffentlichungstag der Anmeldung: 25.05.1988
(73) Patentinhaber: TMC CORPORATION, CH-6340 Baar/Zug (CH)
(72) Erfinder: WITTMANN, Heinz, A-1120 Wien (AT); ERDEI, Roland, A-2486 Pottendorf (AT); SZASZ, Tibor, A-1130 Wien (AT)
(74) Vertreter: Szász, Tibor, Dipl.-Ing.
(86) Internationale Anmeldenummer: EP8700211
(87) Internationale Veröffentlichungsnummer: WO8706802

(56) Entgegenhaltungen:
- EP-A- 0 095 400
- FR-A- 2 443 814
- FR-A- 2 457 081

## Beschreibung

Die Erfindung betrifft eine Vorrichtung zum lösbaren Verbinden eines Skischuhes mit einer auf einem Ski festlegbaren Skibindung nach dem Oberbegriff der Ansprüche 1 bzw.2.

Aus der NO-138 832 ist es schon seit langem bekannt, das vordere Skischuhende zum lösbaren Verbinden mit einer Skibindung mit einem Einhakelement zu versehen. Eine eingegossene Befestigung eines Einhakelementes in eine Kunststoffsohle ist wiederum aus der DE-AS-2 622 966 bekannt.

Eine Skibindung der eingangs genannten Art ist beispielsweise in der DE-OS-3 002 874 geoffenbart. Bei dieser bekannten Vorrichtung ist das Einhakelement, in der Draufsicht betrachtet (vgl. Fig.4 dieser Druckschrift), etwa in der Form eines viereckigen Ringes ausgestaltet, wobei die freien Drahtabschnitte jedes Schenkels in Richtung zueinander weisend und miteinander fluchtend abgebogen sind. Obzwar sich diese bekannte Lösung in der Praxis bewährt hat, gibt es doch Anzeichen dafür, daß die angegebene Form des Einhakelementes nicht für alle denkbaren Verbindungsmechanismen die zweckdienlichste ist. Die ähnlich einem Ring verlaufende Form des Einhakelementes läßt auch keine Weiterentwicklung zu, wobei eine solche aus Gründen der praktischen Erfahrung als zweckdienlich erscheint.

Hier setzt nun die Erfindung ein, die sich die Aufgabe gestellt hat, eine Vorrichtung der eingangs genannten Art derart zu gestalten, daß auch Weiterentwicklungen ermöglicht werden, ohne das Konzept des Verbindens zwischen Skischuh und Skibindung zu verlassen. Darüber hinaus soll auch eine Möglichkeit für die Erfüllung diverser Anordnungen im Raum und eine Anpassungsmöglichkeit für verschiedene Materialverbindungen geschaffen werden.

Gelöst wird die gestellte Aufgabe vor allem durch die kennzeichnenden Merkmale der Ansprüche 1 oder 2.

Dadurch, daß die abgebogenen freien Drahtabschnitte jedes Schenkels in Richtung zum Quersteg hin noch einmal abgebogen sind, entsteht, bezogen auf die Richtung der Beanspruchung, eine hakenartige Abstützung des Einhakelementes innerhalb des vorderen Bereiches des Skischuhs, so daß auch ungünstige, einseitige Belastungen, die beim Laufen mit dem Skischuh erfahrungsgemäß immer wieder auftreten können, vom Skischuh besser als bei der Lösung nach dem Stande der Technik aufgenommen werden können.

Durch die Richtungsänderung einander anschließender Drahtabschnitte gemäß den Merkmalen des Anspruches 2 wird, bezogen auf die Richtung der Beanspruchung, ebenfalls eine hakenartige Abstützung des Einhakelementes innerhalb des vorderen Bereiches des Skischuhs herbeigeführt. Darüber hinaus wird dem Einhakelement eine größere Steifigkeit geboten, da die einzelnen Schenkel desselben in sich strebenartig versteift sind.

Durch die Merkmale des Anspruches 3 wird eine noch bessere Kraftverteilung erzielt, da die Abstützung des Einhakelementes im gesamten Raum des vorderen Endbereiches des Skischuhs erfolgt.

Nach den Merkmalen des Anspruches 4 wird eine der Außenform des vorderen Endbereiches des Skischuhs angepaßte Ausgestaltung des Einhakelementes erreicht. Dadurch werden zuzüglich die Seitenflächen des Skischuhs versteift.

Durch die Merkmale des Anspruches 5 wird wiederum der Belastungskraft dadurch intensiv entgegengewirkt, daß bereits die in Längsrichtung des Skischuhs liegenden Drahtabschnitte der einzelnen Schenkel in in unterschiedliche Richtungen weisende Unterabschnitte aufgeteilt sind.

Durch die Erwägung, dem Skischuh ein dem natürlichen Bewegungsablauf des Fußes des Skiläufers entsprechendes Abrollen zu gewährleisten, dienen die Merkmale des Anspruches 6. Durch diese Merkmale wird der über den Bereich der großen Zehe ablaufenden Abrollbewegung des Fußes Rechnung getragen.

Zur Weiterentwicklung dieses Erfindungsgedankens dienen die Merkmale des Anspruches 7, durch die im vorderen Bereich des Skischuhs eine Versteifung erreicht wird.

Weitere Merkmale, Vorteile und Einzelheiten der Erfindung werden nun anhand der Zeichnung, die mehrere Ausführungsbeispiele zeigt, näher beschrieben. Hiebei zeigen: die Fig. 1 bis 3 eine erste Ausführungsform, mit nach innen zweifach abgebogenen freien Drahtabschnitten der einzelnen Schenkel des Einhakelementes, wobei die Fig. 1 das Einhakelement im eingesetzten Zustand in einen Skischuh in der Draufsicht und die Fig. 2 und 3 das Einhakelement für sich in der Draufsicht bzw. im Aufriß zeigen, die Fig. 4 bis 6 eine weitere Ausgestaltung des ersten Ausführungsbeispieles, mit aus der Ebene des Einhakelementes zusätzlich aufgebogenen Drahtabschnitten der einzelnen Schenkel, ähnlich den Fig. 1 bis 3, die Fig. 7 bis 8 ein drittes Ausführungsbeispiel, wobei die Schenkel des Einhakelementes der äußeren Form des vorderen Endbereiches des Skischuhes entsprechend mehrfach abgewinkelt verlaufend und mit nach außen abgebogenen freien Drahtabschnitten dargestellt sind, ähnlich den Fig. 1 bis 3, die Fig. 10 bis 12 ein viertes Ausführungsbeispiel, bei dem die einzelnen Schenkel des Einhakelementes für sich mehrere Abbiegungen aufweisen, ansonsten ebenfalls mit nach außen abgebogenen freien Drahtabschnitten ähnlich den Fig. 7 bis 9, die Fig. 13 bis 15 eine Anordnung der freien Drahtabschnitte, welche eine Art Schwenkachse bilden, die bezogen auf die Längsachse des Einhakelementes, mit dieser einen spitzen Winkel einschließt, ansonsten ähnlich den Fig. 7 bis 9 und Fig. 16 einen Teilschnitt zu der Ausgestaltung nach der Fig. 13, bei welcher die Laufsohle bis zu jenem Bereich, welcher das Einhakelement aufnimmt, relativ zum weiteren Bereich der Laufsohle versteift ist.

Wie man es dem ersten Ausführungsbeispiel nach den Fig. 1 bis 3 entnehmen kann, ist im vorderen Endbereich 1 eines Skischuhes ein in seiner Gesamtheit mit 2 bezeichnetes Einhakelement in bekannter Weise eingegossen. Dieser vordere Endbereich 1 des Skischuhes besteht ebenfalls in an sich bekannter Weise aus einem Kunststoffmaterial. Das Herstellungsverfahren ist ebenfalls für sich bekannt und bildet keinen Gegenstand vorliegender Erfindung.

Das Einhakelement 2 weist einen Quersteg 3 und zwei an diesen mit Abwinkelungen anschließende Schenkel 4,5 auf. Die freien Drahtabschnitte 6,7 der einzelnen Schenkel 4,5 sind in Richtung zueinander abgebogen und dann zusätzlich unter einem spitzen Winkel a noch einmal in Richtung zum Steg 3 hin abgebogen. Die Größe des Winkels a beträgt bis zu 80°, vorzugsweise 60° - 75°. Im Ausführungsbeispiel ist der besseren Übersicht halber ein Winkel α≡ 20° gezeichnet.

Im Ausführungsbeispiel nach den Fig. 4 bis 6 entspricht das Einhakelement 2' im wesentlichen der Ausführungsform nach dem ersten Ausführungsbeispiel mit dem Unterschied, daß die freien Endbereiche 6', 7' der einzelnen Schenkel 4', 5' des Einhakelementes 2' aus der Ebene desselben zusätzlich um den Winkel ß ausgebogen sind. Die Größe des Winkels ß beträgt bis zu 45°, vorzugsweise 15 30°.

Im Ausführungsbeispiel nach den Fig. 7 bis 9 ist das Einhakelement 2" derart gestaltet, daß die einzelnen Schenkel 4", 5" in drei Drahtabschnitte unterteilt sind. Dabei verlaufen die ersten Drahtabschnitte 4"a, 5"a, welche sich an den Quersteg 3' anschließen, normal zu letzteren, die anschließenden leiten Drahtabschnitte 4"b, 5"b verlaufen unter einem Winkel a nach außen. An die Endbereiche dieser Drahtabschnitte schließen sich wieder gerade Drahtabschnitte 4"c, 5"c an, die mit den vorangehenden Drahtabschnitten einen Winkel 8 bilden. Die freien Drahtabschnitte 6", 7" jedes Schenkels 4", 5" sind in diesem Fall nach außen abgewinkelt. Die Winkeln y und 8 weisen eine Größe von etwa 45° auf.

Im Ausführungsbeispiel nach den Fig. 10 bis 12 ist das Einhakelement 2"'an seinen Schenkeln 4"', 5"' mit mehrfachen Abbiegungen versehen. Diese Abbiegungen verlaufen gegensinnig; im gegebenen Ausführungsbeispiel sind die gebogenen Drahtabschnitte 4"'a, 4"'b,4"c, 4"'d bzw. 5"'a, 5"'b, 5"'c, 5"'d erkennbar, wobei die freien Endbereiche 6"' bzw. 7"' an die letzten Drahtabschnitte 4"'d bzw. 5"'d anschließen.

Im Ausführungsbeispiel nach den Fig. 13 bis 15 ist ein Einhakelement 2^{1v} erkennbar, welches ähnlich der Ausführungsform nach den Fig. 7 bis 9 ausgestattet ist. Die entsprechenden Drahtabschnitte sind mit 4^{IV}a, 4^{IV}b, 4^{IV}c bz_{w}. 5^{IV}a, 5^{IV}b, 5^{IV}c bezeichnet und wiederum schließen sich die freien Drahtabschnitte 6^{IV} bzw. 7^{IV} an die Drahtabschnitte 4'^{v}c bzw. 5'^{v}c an. Der Unterschied zum Ausführungsbeispiel nach den Fig. 7 bis 9 besteht darin, daß der Schenkel 5^{IV} relativ zum Schenkel 4^{1v} verlängert ist, im konkreten Ausführungsbeispiel dadurch, daß der Drahtabschnitt 5^{IV}c länger als der Drahtabschnitt 4^{IV}c ist. Dadurch ergibt sich aber ein Fluchten der freien Drahtabschnitte 6^{IV}, 7^{IV}, die eine idelle Schwenkachse 8 bestimmen, deren Richtung von der Normalen zur Längsachse des Einhakelementes ₂^{1v} abweicht und mit dieser einen spitzen Winkel einschließt. Dadurch ergibt sich aber eine günstige Abrollbewegung, da der Skiläufer erfahrungsgemäß stärker um seine große Zehe im Ballenbereich die Bewegung durchführt als um jenen Ballenbereich, der in Richtung seiner kleinen Zehe liegt.

Dieser Bewegungsablauf wird gemäß Fig. 16 noch dadurch begünstigt, daß jener Bereich der Laufsohle 9, in dem sich das Einhakelement 2^{IV} erstreckt, zum weiteren Bereich dieser Laufsohle 9 aus einem steiferen Material gebildet ist. Diesem Umstand ist in Fig. 16 dadurch Rechnung getragen worden, daß der steifere Bereich mit a und der weitere Bereich der Laufsohle 9 mit b bezeichnet worden sind.

Die Erfindung ist nicht auf die dargestellten Ausführungsbeispiele eingeschränkt. Es sind weitere Abwandlungen denkbar, ohne den Schutzumfang zu verlassen. So ist beispielsweise möglich, die freien Endbereiche nach den Fig. 7 bis 9 bzw. 10 bis 12 bzw. 13 bis 15 nicht nach außen, sondern nach innen abzubiegen. Es ist weiters denkbar, u.zw. sowohl in der dargestellten als auch in der jetzt erwähnten Form, die freien Endbereiche der einzelnen Schenkel ähnlich der Ausführungsform nach den Fig. 4 bis 6 aus der Ebene des Einhakelementes zusätzlich abzubiegen. Gleichfalls ist es denkbar, diese Abbiegung nicht nach oben, sondern nach unten vorzunehmen, vorausgesetzt, daß hiefür genügend Platz vorhanden ist und dies - aus welchen Gründen auch immer - zweckdienlich erscheint. Schließlich ist es auch bei der Ausführungsform nach den Fig. 1 bis 3 bzw. 4 bis 6 denkbar die Schenkel mit unterschiedlich langen Abmessungen zu gestalten, ähnlich wie dies bei der Ausführungsform nach den Fig. 13 bis 15 vorliegt.

Die Darstellung von Skibindungen, welche zur Verwendung eines Skischuhes mit einem dargestellten Einhakelement geeignet sind, dürfte sich im Hinblick auf die verschiedensten Ausführungsformen von Skibindungen, die mit ähnlichen Skischuhen Verwendung finden können, erübrigen. Ebenso erübrigt sich die nähere Darstellung einer zusätzlichen Verankerung des Einhakelementes in einem Versteifungsstück in der Schuhsohle, wie sie beispielsweise in der DE-OS-3 334 144 beschrieben und gezeigt ist. Diese Druckschrift sei zur Veranschaulichung dessen erwähnt, daß das erfindungsgemäße Einhakelement auch in Verbindung mit einem solchen Aufnahmeteil Verwendung finden kann und auch in Verwendung in dieser Form für sich unter Schutz steht.

## Patentansprüche

1. Vorrichtung zum lösbaren Verbinden eines Skischuhes mit einer auf einem Ski festlegbaren Skibindung, wobei der Skischuh ein sich in Längsrichtung derselben erstreckendes Einhakelement aufweist, das aus einem mehrfach gebogenen Drahtmaterial gebildet ist, starr mit dem vorderen Skischuhende verbunden ist und einen quer zur Längsachse des Skischuhes verlaufenden Quersteg sowie zwei sich in Längsrichtung des Skischuhes erstreckende Schenkel aufweist, wobei der Quersteg im Verhältnis zu diesem Ende des Skischuhes fest und von diesem Ende beabstandet ist, die freien Drahtabschnitte jedes Schenkels in der Ebene des Einhakelementes ebenfalls abgebogen sind und wobei die Skibindung ein Unterstützungselement für das Skischuhende aufweist, welches zwischen dem Quersteg des Einhakelementes und dem vorderen Skischuhende in Eingriff bringbar ist, dadurch gekennzeichnet, daß die freien Drahtabschnitte (6, 7) jedes Schenkels (4, 5) des Einhakelementes (2) in Richtung zum Quersteg (3) hin um einen spitzen Winkel (a) abgebogen sind.

2. Vorrichtung zum lösbaren Verbinden eines Skischuhes mit einer auf einem Ski festlegbaren Skibindung, wobei der Skischuh ein sich in Längsrichtung derselben erstreckendes Einhakelement aufweist, das aus einem mehrfach gebogenen Drahtmaterial gebildet ist, starr mit dem vorderen Skischuhende verbunden ist und einen quer zur Längsachse des Skischuhs verlaufenden Quersteg sowie zwei sich in Längsrichtung des Skischuhs erstreckende Schenkel aufweist, wobei der Quersteg im Verhältnis zu diesem Ende des Skischuhes fest und von diesem Ende beabstandet ist, die freien Drahtabschnitte jedes Schenkels in der Ebene des Einhakelementes ebenfalls abgebogen sind und wobei die Skibindung ein Unterstützungselement für das Skischuhende aufweist, welches zwischen dem Quersteg des Einhakelementes und dem vorderen Skischuhende in Eingriff bringbar ist, dadurch gekennzeichnet, daß jeder Schenkel (4", 5", 4"', 5"'; 4^{IV}, 5^{1v}) in zumindest zwei Drahtabschnitte unterteilt ist, deren Richtung vom vorangehenden bzw. anschließenden Drahtabschnitt abweicht.

3. Vorrichtung nach Anspruch 1 oder 2, dadurch gekennzeichnet, daß die freien Drahtabschnitte (6', 7') aus der Ebene des Einhakelementes (2') unter einem weiteren Winkel (ß) vorzugsweise nach oben weisend, abgewinkelt sind.

4. Vorrichtung nach Anspruch 1 oder 2, dadurch gekennzeichnet, daß jeder Schenkel (4", 5") aus drei Drahtabschnitten besteht, wobei die ersten beiden Drahtabschnitte (4"a, 5"a) normal zum Quersteg (2") verlaufen, die anschließenden zweiten Drahtabschnitte (4"b, 5"b) unter einem spitzen Winkel (y) nach außen hin verlaufen und die an diese unter einem weiteren spitzen Winkel (8) anschließenden dritten Drahtabschnitte (4"c, 5"c) parallel zu den ersten Drahtabschnitten verlaufen, wobei sich an diese Drahtabschnitte nach außen abgebogene freie Drahtabschnitte (6", 7") anschließen.

5. Vorrichtung nach Anspruch 1 oder 2, dadurch gekennzeichnet, daß die einzelnen Schenkel (4"', 5"') aneinander anschließende, in gegensinnige Richtung weisende Abwinkelungen (4"'a, 4"'b, 4"'c, 4"'d bzw. 5"'a, 5"'b, 5"'c, 5"'d) aufweisen, und daß an die letzten Drahtabschnitte (4"'d, 5"'d) nach außen weisende freie Drahtabschnitte (6"', 7"') anschließen.

6. Vorrichtung nach einem der Ansprüche 1 bis 5, dadurch gekennzeichnet, daß der eine Schenkel (5, 5', 5", 5w) relativ zum anderen Schenkel (4, 4', 4", 4"', 4^{IV}), vorzugsweise durch jenen Drahtabschnitt (5 c), an den sich der zugehörige freie Drahtabschnitt (7^{IV}) anschließt, verlängert ist, und daß durch das Fluchten der freien Drahtabschnitte (6^{IV}, 7^{IV}) eine Schwenkachse (8) gebildet ist, die mit der Längsachse des Einhakelementes (3^{Iv}) einen spitzen Winkel (e) einschließt.

7. Vorrichtung nach einem der Ansprüche 1 bis 6, dadurch gekennzeichnet, daß jener Bereich (a) der Laufsohle (9) des Skischuhs, in welchem das Einhakelement (3^{IV}) eingebettet ist, relativ zum anderen Bereich (þ) der Laufsohle (9) verstärkt ausgeführt ist.

8. Vorrichtung nach Anspruch 4, dadurch gekennzeichnet, daß die Größe des Winkels (y) zwischen den beiden ersten Drahtabschnitten (4"a, 5"a) und den anschließenden zweiten Drahtabschnitten (4"b, 5"b) sowie die Größedes Winkels (8) zwischen diesen letzteren und den weiter anschließenden dritten Drahtabschnitten (4"c, 5"c) etwa 45° beträgt.

## Claims

1. A device for releasably connecting a ski boot to a ski binding adapted to be mounted on a ski, said ski boot being provided with a longitudinally extending catch element formed of a repeatedly bent wire material, rigidly connected to the front end portion of the ski boot and having a cross member extending transversely of the longitudinal axis of the ski boot and two legs extending in the longitudinal direction of the ski boot, said cross member being located at a fixed position and in spaced relationship to the respective end of the ski boot, the free wire end sections of each leg being also bent off in the plane of the catch element, and wherein the ski binding is provided with a support element for the ski boot end portion adapted to be engaged between said cross member of the catch element and the front end of the ski boot, characterized in that the free wire sections (6, 7) of each leg (4, 5) of said catch element (2) are bent about an acute angle (a) in the direction towards said cross member (3).

2. A device for releasably connecting a ski boot to a ski binding adapted to be mounted on a ski, said ski boot being provided with a longitudinally extending catch element formed of a repeatedly bent wire material, rigidly connected to the front end portion of the ski boot and having a cross member extending transversely of the longitudinal axis of the ski boot and two legs extending in the longitudinal direction of the ski boot, said cross member being located at a fixed position and in spaced relationship to the respective end of the ski boot, the free wire sections of each leg being also bent off in the plane of the catch element, and wherein the ski binding is provided with a support element for the ski boot end portion adapted to be engaged between said cross member of said catch element and the front end of the ski boot, characterized in that each leg (4", 5", 4"', 5"', 4^{IV}, 5^{1v}) is is divided into at least two wire sections extending in directions diverging from those of the preceeding or succeeding wire section, respectively.

3. A device according to claim 1 or 2, characterized in that the free wire sections (6', 7') are bent out of the plane of the catch element (2') about a further angle (β), preferably in an upwards pointing direction.

4. A device according to claim 1 or 2, characterized in that each leg (4", 5") consists of three wire sections, a respective first section (4"a, 5"a) extending normal to said cross member (2"), a succeeding second section (4"b, 5"b) extending outwards at an acute angle (y), and a third section (4"c, 5"c) connected to said second section through a further acute angle (8) and extending parallel to said first wire section, said third sections terminating in outwards bent free wire sections (6", 7").

5. A device according to claim 1 or 2, characterized in that each leg (4"',5"') is formed with a succession of bent portions (4"'a, 4"'b, 4"'c, 4"'d and 5"'a, 5"'b, 5"'c, 5"'d, respectively) alternately facing in opposite directions, and that the last wire sections (4"'d, 5"'d) terminate in outwards directed free wire sections (6"', 7"').

6. A device according to any of claims 1 to 5, characterized in that one leg (5, 5', 5", 5"', 5^{IV}) has its length extended relative to that of the other leg (4 4', 4", 4"', 4^{1v}) preferably by the wire section (5 c) terminating in the associated free wire section (7'^{v}), and that the free wire sections (6^{IV}, 7^{IV}) are in rectilinear alignment so as to define a pivot axis (8) enclosing an acute angle (e) with the longitudinal axis of the catch element (3^{IV}).

7. A device according to any of claims 1 to 6, characterized in that the portion (a) of the ski boot sole (9) in which the catch element (3^{Iv}) is embedded is of a reinforced construction as compared to the remaining portion (b) of the boot sole (9).

8. A device according to claim 4, characterized in that the angle (y) between the two first wire sections (4"a, 5"a) and the adjacent second wire sections (4"b, 5"b) as well as the angle (8) between the latter and the adjacent third wire sections (4"c, 5"c) are of a magnitude of about 45°.

## Revendications

1. Dispositif pour relier de manière libérable une chaussure de ski à une fixation de ski pouvant être consignée à demeure sur un ski, la chaussure de ski présentant un élément d'accrochage qui s'étend dans le sens longitudinal de cette dernière, est constitué d'un fil métallique recourbé plusieurs fois, est relié rigidement à l'extrémité antérieure de la chaussure de ski et comprend une membrure transversale s'étendant transversalement par rapport à l'axe longitudinal de la chaussure de ski, ainsi que deux branches s'étendant dans le sens longitudinal de cette chaussure de ski, la membrure transversale étant fixe par rapport à cette extrémité de la chaussure de ski, et étant distante de cette extrémité, les tronçons de fil métallique libres de chaque branche étant également recourbés dans le plan de l'élément d'accrochage et la fixation de ski présentant, pour l'extrémité de la chaussure de ski, un élément de soutien pouvant être mis en prise entre la membrure transversale de l'élément d'accrochage et l'extrémité antérieure de la chaussure de ski, caractérisé par le fait que les tronçons de fil métallique libres (6, 7) de chaque branche (4, 5) de l'élément d'accrochage (2) sont recourbés d'un angle aigu (a), en direction de la membrure transversale (3).

2. Dispositif pour relier de manière libérable une chaussure de ski à une fixation de ski pouvant être consignée à demeure sur un ski, la chaussure de ski présentant un élément d'accrochage qui s'étend dans le sens longitudinal de cette dernière, est constitué d'un fil métallique recourbé plusieurs fois, est relié rigidement à l'extrémité antérieure de la chaussure de ski et comprend une membrure transversale s'étendant transversalement par rapport à l'axe longitudinal de la chaussure de ski, ainsi que deux branches s'étendant dans le sens longitudinal de cette chaussure de ski, la membrure transversale étant fixe par rapport à cette extrémité de la chaussure de ski, et étant distante de cette extrémité, les tronçons de fil métallique libres de chaque branche étant également recourbés dans le plan de l'élément d'accrochage et la fixation de ski présentant, pour l'extrémité de là chaussure de ski, un élément de soutien pouvant être mis en prise entre la membrure transversale de l'élément d'accrochage et l'extrémité antérieure de la chaussure de ski, caractérisé par le fait que chaque branche (4", 5", 4"', 5"' ; 4 , 5 ) est subdivisée en au moins deux tronçons de fil métallique, dont la direction s'écarte du tronçon de fil métallique respectivement précédent ou contigu.

3. Dispositif selon la revendication 1 ou 2, caractérisé par le fait que les tronçons de fil métallique libres (6', 7') sont coudés selon un angle supplémentaire (β) au-delà du plan de l'élément d'accrochage (2'), en étant de préférence orientés vers le haut.

4. Dispositif selon la revendication 1 ou 2, caractérisé par le fait que chaque branche (4", 5") se compose de trois tronçons de fil métallique, les deux premiers tronçons de fil métallique (4"a, 5"a) s'étendant perpendiculairement à la membrure transversale (2"), les deuxièmes tronçons contigus de fil métallique (4"b, 5"b) s'étendant vers l'extérieur selon un angle aigu (y), et les troisièmes tronçons de fil métallique (4"c, 5"c), se raccordant à ces tronçons selon un angle aigu supplémentaire (8), s'étendant parallèlement aux premiers tronçons de fil métallique, des tronçons de fil métallique libres (6", 7"), recourbés vers l'extérieur, se raccordant à ces tronçons de fil métallique.

5. Dispositif selon la revendication 1 ou 2, caractérisé par le fait que les branches individuelles (4"', 5"') présentent des coudes (4"'a, 4"'b, 4"'c, 4"'d, respectivement 5"'a, 5"'b, 5"'c, 5"'d), qui sont mutuellement contigus et sont orientés en sens inverse ; et par le fait que des tronçons de fil métallique libres (6"', 7"'), orientés vers l'extérieur, se raccordent aux derniers tronçons de fil métallique (4"'d, 5"'d).

6. Dispositif selon l'une des revendications 1 à 5, caractérisé par le fait que l'une (5, 5', 5", 5"', 5^{1V} ) des branches est prolongée par rapport à l'autre branche (4, 4', 4", 4"', 4^{IV} ), de préférence par l'intermédiaire du tronçon de fil métallique (5 c) auquel se raccorde le tronçon libre associé de fil métallique (7^{IV}) ; et par le fait que l'alignement des tronçons de fil métallique libres (6^{IV}, 71V) donne naissance à un axe de pivotement (8) qui décrit un angle aigu (e) avec l'axe longitudinal de l'élément d'accrochage (3^{IV}).

7. Dispositif selon l'une des revendications 1 à 6, caractérisé par le fait que la région (a) de la semelle de glissement (9) de la chaussure de ski, dans laquelle l'élément d'accrochage (3^{IV}) est noyé, est de réalisation renforcée par rapport à l'autre région (b) de la semelle de glissement (9).

8. Dispositif selon la revendication 4, caractérisé par le fait que la grandeur de l'angle (y) entre les deux premiers tronçons de fil métallique (4"a, 5"a) et les deuxièmes tronçons contigus de fil métallique (4"b, 5"b), ainsi que la grandeur de l'angle (8), entre ces derniers et les troisièmes tronçons de fil métallique (4"c, 5"c) contigus à distance, mesurent environ 45°.
